# EUROPÄISCHE PATENTSCHRIFT

(11) **EP 3 981 703 B1**
(45) Veröffentlichungstag und Bekanntmachung des Hinweises auf die Patenterteilung: **20.12.2023**
(21) Anmeldenummer: 21193167.0
(22) Anmeldetag: 26.08.2021
(51) Int. Cl.: B65D 43/02, B65D 21/02

(54) **BEHÄLTER MIT AUFPRELLBAREM DECKEL**
CONTAINER WITH SNAP-ON LID
RÉCIPIENT POURVU DE COUVERCLE POUVANT ÊTRE AJUSTER PAR PRESSION

(30) Priorität: 09.10.2020 DE 102020126474
(43) Veröffentlichungstag der Anmeldung: 13.04.2022
(73) Patentinhaber: GFV Verschlusstechnik GmbH & Co. KG, 72275 Alpirsbach (DE)
(72) Erfinder: Saier, Hanns-Ulrich, 72275 Alpirsbach (DE)
(74) Vertreter: Kohler Schmid Möbus Patentanwälte

(56) Entgegenhaltungen:
- GB-A- 1 335 722
- US-A1- 2003 071 043

## Beschreibung

Die Erfindung betrifft einen Behälter nach Anspruch 1.

Die Erfindung betrifft auch ein Gebinde nach Anspruch 5.

Unter einer Weithals-Dose wird im Sinne dieser Anmeldung ein Behälter mit einem Boden, einer umlaufenden, typischerweise zylindrischen (oder geringfügig konischen) Seitenwand und einer typischerweise zentrischen Öffnung an der Oberseite der Weithals-Dose verstanden.

In der DE 298 02 048 U1 ist beschrieben, dass transparente zylindrische Dosen für lösungsfreie Lacke bekannt sind, die ein verhältnismäßig einfaches, offenes Randprofil aufweisen. Der obere Rand einer solchen Dose ist als Dichtrand ausgebildet, auf den ein Kunststoffdeckel dichtend aufrastbar ist. Der Deckel ist im ungeöffneten Zustand der Dose über ein abreißbares Siegelband mit einem Haltering verbunden, der wiederum eine umlaufende Rippe auf der Außenwandung der Dose hintergreift.

Zur Verbesserung einer solchen Dose wird in der DE 298 02 048 U1 vorgeschlagen, unterhalb des Dichtrandes und in Abstand von diesem einen nach außen vorstehenden Kragen anzubringen, der eine in Richtung auf die Behälteröffnung offene Rinne bildet, die durch den aufgesetzten Deckel von einer umlaufenden Deckelschürze verschlossen wird und mit dieser eine geschlossene wulstartige Außenkontur der Dose bildet. In der Deckelschürze kann ein Originalitäts-Verschluss in Form einer heraustrennbaren Lasche vorgesehen sein.

Der Deckel der in der DE 298 02 048 U1 beschriebenen Dose lässt sich nach dem Heraustrennen der Lasche, die den Originalitäts-Verschluss bildet, von der Dose abnehmen. Bei diesem Öffnungsmechanismus wird jedoch eine wulstartige Außenkontur benötigt, die nach außen über die umlaufende Seitenwand der Dose übersteht. Dies hat eine verringerte Stückzahl von Verpackungseinheiten der Dose zur Folge, die beispielsweise auf einer (Euro-)Palette nebeneinander angeordnet werden können. Zudem können sich in der Rinne, die zur Behälteröffnung hin offen ist, Abfüllinhalte sammeln.

US 2003/071043 A1 und GB 1 335 722 A offenbaren den Oberbegriff von Anspruch 1.

Eine Aufgabe der Erfindung besteht darin, einen Behälter mit einer möglichst sicher funktionierenden Garantiefunktion bereitzustellen, bei dem ein aufgeprellter Deckel, der möglichst wenig nach außen über die Seitenwand des Behälters übersteht, nach Entfernen/Betätigen der Garantiefunktion, leicht von dem Behälter abgehoben werden kann. Eine weitere Aufgabe der Erfindung besteht darin, einen Deckel für einen solchen Behälter sowie ein Gebinde mit einem solchen Behälter und einem solchen Deckel bereitzustellen.

Diese Aufgabe wird gemäß einem ersten Aspekt durch einen Behälter gemäß Anspruch 1.

Bei dem erfindungsgemäßen Behälter erfüllt das Rastprofil eine Doppelfunktion: Einerseits ermöglicht das Rastprofil ein Rasten des Garantiebandes des Deckels an dem Behälter und somit eine Originalitätssicherung, andererseits vereinfacht die mindestens eine Eingriffsmulde an dem Rastprofil das Abheben des Deckels, so dass ein Bediener den Deckel ohne zusätzliche Hilfsmittel von dem Behälter abnehmen kann. Das Rastprofil erstreckt sich typischerweise ausgehend von der Seitenwand des Behälters horizontal, d.h. parallel zum Boden des Behälters, nach außen, dies ist aber nicht zwingend erforderlich. Der Eingriff in die Eingriffsmulde(n) durch einen Bediener wird durch das Garantieband verhindert, d.h. die Eingriffsmulde(n) sind erst nach dem Entfernen des Garantiebandes für den Bediener zugänglich.

Das Rastprofil weist eine Mehrzahl von Eingriffsmulden auf, die bevorzugt in Umfangsrichtung in gleichen Abständen (äquidistant) angeordnet sind. Eine Eingriffsmulde ist in der Regel für den Eingriff eines Fingers des Bedieners vorgesehen. Mehrere benachbart angeordnete Eingriffsmulden ermöglichen es dem Bediener, den Deckel unter Zuhilfenahme mehrerer Finger anzuheben. Die Eingriffsmulden sind bevorzugt entlang des gesamten Umfangs des Rastprofils in gleichen Abständen angeordnet. Dies ermöglicht es dem Bediener, an einer beliebigen Stelle in Umfangsrichtung in die Eingriffsmulden einzugreifen, um den Deckel von dem Behälter abzuheben.

Erfindungsgemäß wechseln sich bei dem Rastprofil die Eingriffsmulden mit Vorsprüngen ab. Die radial nach außen über die Eingriffsmulden vorstehenden Vorsprünge ermöglichen die Rastung des Garantiebandes des Deckels, während in den radial zurückgesetzten Eingriffsmulden bevorzugt keine Rastung erfolgt. Typischerweise weist der Deckel einen umlaufenden, nach innen überstehenden Rastrand oder nach innen überstehende Rastelemente auf, welche das Rastprofil, genauer gesagt die Vorsprünge, unter- bzw. hintergreifen. Eine solche Rastung erleichtert das Aufprellen des Deckels und ist ausreichend, um zu verhindern, dass der Bediener den Deckel vom Behälter lösen kann, ohne hierbei das Garantieband zu entfernen. Die Vorsprünge können nach dem Entfernen des Garantiebands auch als Aufreitschutz benachbarter Behälter bzw. Weithals-Dosen dienen, wenn diese z.B. auf Paletten transportiert werden.

Erfindungsgemäß bildet das Rastprofil ein Wellenprofil, bei dem sich konkave Eingriffsmulden mit konvexen Vorsprüngen abwechseln. Ein solches Wellenprofil weist keine scharfen Kanten auf, an denen sich ein Bediener beim Abnehmen des Deckels verletzen könnte.

Bei einer weiteren Ausführungsform steht das Rastprofil von der Seitenwand weiter nach außen vor als ein an dem Eingriffsbereich des Randes gebildeter, bevorzugt umlaufender Rastrand, der mit dem Deckel zum dichtenden Verschließen der Öffnung zusammenwirkt Der Rastrand verläuft nicht zwingend kontinuierlich, er kann vielmehr auch durch eine Mehrzahl von Rastelementen gebildet werden. Der Rastrand und das Rastprofil sind in vertikaler Richtung bzw. in Richtung der Behälter-Hochachse voneinander beabstandet. Durch das weiter nach außen vorstehende Rastprofil kann der Deckelrand sich ausgehend vom Deckelspiegel leicht konisch nach außen aufweiten, was das Abnehmen des Deckels erleichtert.

Der Deckelrand kann in diesem Fall insbesondere an seiner Unterkante, an der das Garantieband lösbar befestigt ist, eine L-Form aufweisen, d.h. der untere Abschnitt des Deckelrandes, an dem das Garantieband befestigt ist, steht weiter nach außen über die Seitenwand vor als ein oberer Abschnitt des Deckelrandes, der einen Eingriffsbereich zum rastenden Zusammenwirken mit dem Eingriffsbereich des Behälters bildet. Die L-Form an der Unterseite des Deckelrandes vereinfacht das Greifen des Deckels für einen Bediener bzw. verbessert die Haptik wenn dieser in die Eingriffsmulde(n) eingreift.

Bei einer weiteren Ausführungsform weist der Behälter eine Stützstruktur zum Versteifen des Rastprofils (und des Behälters) auf, die an einer der Öffnung abgewandten Seite des Rastprofils an der umlaufenden Seitenwand gebildet ist. Bei der Stützstruktur kann es sich um eine Rippenstruktur handeln, welche eine Mehrzahl von in Umfangsrichtung voneinander beabstandeten Versteifungsrippen aufweist. Als Stützstruktur können beispielsweise in der DE 10 2018 106 844 A1 der Anmelderin beschriebene, radial nach außen vorstehende Rastelemente dienen, die in der DE 10 2018 106 844 A1 elastisch federnd ausgebildet und/oder elastisch federnd an die umlaufende Seitenwand des Behälters angebunden sind. Die elastisch federnde Anbindung kann in Form von nach außen über die Seitenwand vorstehenden Stegen erfolgen, an denen die Rastelemente elastisch federnd angebunden sind. Die Anbindung (beispielsweise durch Anspritzen) der Stützstruktur an das Rastprofil führt zu einer Versteifung der Stege, so dass die radial nach außen vorstehenden Rastelemente beim vorliegenden Behälter nicht mehr federnd an die Seitenwand angebunden sind.

Die Querschnittsgeometrie des Behälters, insbesondere der Weithals-Dose, ist in der Regel rund, der Behälter kann aber auch eine andere Querschnittsgeometrie aufweisen, beispielsweise eine ovale oder eine eckige Querschnittsgeometrie.

Ein weiterer Aspekt der Erfindung betrifft ein Gebinde gemäß Anspruch 5.

Der Deckelrand bzw. dessen Eingriffsbereich ist auf den Eingriffsbereich an der umlaufenden Seitenwand des Behälters abgestimmt und ermöglicht ein dichtendes Verschließen der Öffnung des Behälters, wenn der Deckel von oben auf den Behälter aufgesetzt bzw. aufgeprellt wird. Beim rastenden Zusammenwirken des Garantiebandes mit dem Rastprofil an der umlaufenden Seitenwand des Behälters wird das Garantieband bzw. der Deckel beim Aufprellen unlösbar mit dem Behälter verbunden, d.h. die Rastung des Garantiebands kann nur aufgehoben werden, indem die Verbindung zwischen dem Garantieband und dem Deckelrand gelöst wird. Im Sinne dieser Anmeldung wird unter einem Garantieband auch ein ringförmig umlaufender Garantiering verstanden.

Bei einer Ausführungsform weist der Deckelrand an einer dem Garantieband zugewandten Seite einen nach außen vorstehenden Abschnitt auf, an dem das Garantieband lösbar befestigt ist. Der Deckelrand kann an seinem unteren Ende, an dem das Garantieband angebunden ist, einen (radial) nach außen vorstehenden Abschnitt aufweisen. Das Garantieband ist hierbei in der Regel am äußeren Ende des nach außen vorstehenden Abschnitts angebunden. Wird das Garantieband gelöst bzw. entfernt, erleichtert der vorstehende Abschnitt des Deckelrands das Anheben des Deckels beim Eingreifen eines Bedieners in die Eingriffsmulde(n).

Bei einer weiteren Ausführungsform weist das Garantieband zum rastenden Zusammenwirken mit dem Rastprofil des Behälters einen nach innen überstehenden, umlaufenden Rastrand auf. An Stelle des Rastrandes kann das Garantieband grundsätzlich auch eine Mehrzahl von Rastelementen aufweisen, um mit dem Rastprofil des Behälters zusammenzuwirken. Das Vorsehen eines umlaufenden Rastrands ist jedoch günstig, wenn die Rastung nur an denjenigen Stellen des Rastprofils erfolgt, an denen keine Eingriffsmulden gebildet sind. Durch den umlaufenden Rastrand ist in diesem Fall sichergestellt, dass die Rastung des Deckels an dem Rastprofil des Behälters unabhängig von der Ausrichtung des Deckels relativ zum Behälter ist. Bei der Verwendung von Rastelementen an Stelle des Rastrandes wäre ggf. eine Indexierung notwendig, um die Ausrichtung des Deckels relativ zum Behälter vorzugeben.

Bei einer weiteren Ausführungsform weist das Garantieband mindestens eine Abreißlasche zum Lösen des Garantiebands von dem Deckelrand auf. Das Garantieband ist in diesem Fall über Sollbruchstelle(n) an dem Deckelrand angebunden, beispielsweise über eine in Umfangsrichtung (nahezu) vollständig umlaufende keilförmige Kontur, die entlang ihres kleinsten Querschnitts durchbrochen wird, durch mehrere, voneinander beabstandete dünne Stege, etc. Das Garantieband ist in diesem Fall typischerweise als Abreißband ausgebildet, welches beim Lösen der Verbindung vollständig von dem Deckelrand getrennt wird. Ein solches Abreißband läuft in Umfangsrichtung ggf. nicht vollständig um, sondern weist zwei benachbarte Enden auf, an denen jeweils eine Abreißlasche gebildet sein kann. Es versteht sich, dass an Stelle einer Abreißlasche auch andere Möglichkeiten bestehen, die das Lösen des Garantiebandes von dem Deckelrand ermöglichen bzw. vereinfachen.

Es ist auch möglich, dass das Garantieband zusätzlich zu dem Abreißband einen weiteren Abschnitt aufweist, der beim Lösen des Abreißbandes an dem Behälter verbleibt. Beispielsweise kann das Garantieband einen ringförmig umlaufenden Rastabschnitt aufweisen, der mit dem Rastprofil an der umlaufenden Seitenwand zusammenwirkt und der nach dem Lösen des Abreißbandes, welches zwischen dem Deckelrand und dem Rastabschnitt gebildet ist, an dem Behälter verbleibt.

Das Gebinde, welches einen Behälter aufweist, der wie weiter oben beschrieben ausgebildet ist, sowie einen Deckel, der ebenfalls wie weiter oben beschrieben ausgebildet ist. Bei dem Behälter kann es sich insbesondere um eine Weithals-Dose handeln, deren Öffnung mit dem aufgeprellten Deckel verschlossen ist. Der Deckel weist typischerweise eine Stirnseite mit einem planen Abschnitt auf, an dem ein Kolben ansetzen kann, um nach dem Befüllen des Behälters den Deckel maschinell auf den Rand des Behälters aufzuprellen.

Bei einer Ausführungsform handelt es sich bei dem Material des Behälters und/oder des Deckels um Polyethylen, Polypropylen, Polyamide, PET oder Polyolefine. Behälter aus Polyolefinen, insbesondere aus Polypropylen, Polyethylen, Polyamid oder aus Polyethylenterephthalat (PET) sind typischerweise kostengünstig herstellbar. Ferner weisen derartige Behälter vorteilhafte Eigenschaften auf, wie z.B. eine große Beständigkeit durch hohe Zähigkeits- und Reißdehnungswerte. Grundsätzlich können der Behälter bzw. der Deckel aber auch aus anderen Kunststoff-Materialien (insbesondere aus Thermoplasten, ggf. auch aus Duroplasten) hergestellt sein. Der Behälter und/oder der Deckel sind typischerweise in einem Spritzgussverfahren hergestellt, es ist aber ggf. auch möglich, den Behälter durch ein Tiefzieh- oder ein Blasformverfahren herzustellen. Insbesondere ist es günstig, wenn sowohl der Behälter als auch der Deckel aus einem recyclingfähigen Kunststoff hergestellt sind.

Weitere Vorteile der Erfindung ergeben sich aus der Beschreibung und der Zeichnung. Ebenso können die vorstehend genannten und die noch weiter ausgeführten Merkmale erfindungsgemäß jeweils einzeln für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

Die Erfindung ist in den Zeichnungen dargestellt und wird anhand von Ausführungsbeispielen näher erläutert. Es zeigen die:
- **Fig. 1**: eine Darstellung eines Gebindes, welches einen Behälter in Form einer Weithals-Dose und einen auf diesen aufgeprellten Deckel mit einem Garantieband umfasst,
- **Fig. 2**: eine Darstellung des Gebindes von Fig. 1 im Querschnitt mit einem Rastprofil an einer umlaufenen Seitenwand des Behälters, das mit einem an dem Garantieband gebildeten Rastrand zusammenwirkt,
- **Fig. 3a-c**: Darstellungen des Gebindes bzw. eines Details des Gebindes nach dem Lösen des Garantiebands von dem Deckel,
- **Fig. 4**: eine Darstellung des Behälters mit einem Rastprofil in Form eines Wellenprofils, das Eingriffsmulden und Vorsprünge aufweist,
- **Fig. 5**: eine Darstellung von zwei übereinander gestapelten Deckeln, sowie
- **Fig. 6**: eine Detaildarstellung von zwei übereinander gestapelten Behältern.

**Fig. 1** zeigt ein Gebinde **1,** das einen Behälter **2** in Form einer Weithals-Dose sowie einen Deckel **3** umfasst. Der Behälter 2 weist einen Boden **4** und eine umlaufende, im gezeigten Beispiel zylindrische Seitenwand **5** auf. Der Deckel 3 verschließt eine in **Fig. 2** zu erkennende Öffnung **6** in dem Behälter 2, die an der Oberseite des Behälters 2 gebildet ist und die von einem umlaufenden Rand **7** umgeben ist. Der umlaufende Rand 7 weist einen an der Außenseite **5a** der umlaufenden Seitenwand 5 gebildeten Eingriffsbereich **8** zum rastenden Zusammenwirken mit dem Deckel 3 auf. Der Deckel 3 weist einen umlaufenden Deckelrand **9** auf, welcher sich bei auf den Behälter 2 aufgesetztem bzw. aufgeprelltem Deckel 3 an der Außenseite 5a der umlaufenden Seitenwand 5 nach unten erstreckt und an seiner der Seitenwand 5 zugewandten Innenseite einen Eingriffsbereich **10** aufweist, der rastend mit dem Eingriffsbereich 8 an der Außenseite 5a der Seitenwand 5 des Behälters 2 zusammenwirkt, um die Öffnung 6 des Behälters 2 dichtend zu verschließen.

Im gezeigten Beispiel ist in dem Eingriffsbereich 8 des Behälters 2 ein umlaufendes Klemmprofil in Form eines über die umlaufende Seitenwand 5 nach außen vorstehenden Rastrandes **11** gebildet und an dem Eingriffsbereich 10 an der Innenseite des Deckelrandes 9 ist ein umlaufender, nach innen vorstehender Rastrand **12** gebildet, welcher den Rastrand 11 an der Außenseite 5a der Seitenwand 5 des Behälters 2 hinter- bzw. untergreift. Es versteht sich, dass die Rastung an den Eingriffsbereichen 8, 10 auch auf andere Weise als durch zwei Klemmprofile in Form von Rasträndern 11, 12 ausgebildet werden kann.

An einem der planen Stirnseite **13** des Deckels 3 abgewandten Ende des Deckelrands 9 weist der Deckel 3 ein Garantieband **14** auf, das lösbar mit dem Deckel 3 verbunden ist. Im gezeigten Beispiel ist das Garantieband 14 über ein Filmscharnier an dem Deckelrand 9 angebunden, es ist aber auch möglich, das Garantieband 14 auf andere Weise, z.B. über Sollbruchstellen in Form von dünnen Stegen, etc. an den Deckelrand 9 anzubinden. Das Garantieband 14 weist im gezeigten Beispiel zwei Abreißlaschen **15a,b** auf, an denen das als Abreißband ausgebildete Garantieband 14 von einem Bediener ergriffen werden kann, um dieses vom Deckelrand 9 zu lösen. Es versteht sich, dass auch andere Arten von Abreißhilfen an dem Garantieband 14 angebracht werden können, um das Lösen von dem Deckelrand 9 zu vereinfachen.

Der Behälter 2 weist an einem der Öffnung 6 abgewandten Seite des umlaufenden Randes 7 ein von der umlaufenden Seitenwand 5 nach außen vorstehendes, umlaufendes Rastprofil **16** zum rastenden Zusammenwirken mit dem Garantieband 14 auf. Das Garantieband 14 weist einen radial nach innen überstehenden umlaufenden Rastrand **17** auf, der mit dem umlaufenden Rastprofil 16 rastend zusammenwirkt. Im gezeigten Beispiel unter- bzw. hintergreift der umlaufende Rastrand 17 das Rastprofil 16 des Behälters 2. Aufgrund dieser rastenden Verbindung kann der Deckel 3 nicht von dem Behälter 2 angehoben werden, ohne dass hierbei die Verbindung zwischen dem Garantieband 14 und dem Deckelrand 9 gelöst wird.

**Fig. 3a****-c** zeigen das Gebinde 1 von Fig. 1 nach dem Abreißen des Garantiebandes 14. In Fig. 3a und in Fig. 3c ist eine Stützstruktur **18** zu erkennen, die an der umlaufenden Seitenwand 5 unterhalb des Rastprofils 16 gebildet ist. Die Stützstruktur 18 weist eine Mehrzahl von in Umfangsrichtung voneinander beabstandeten sägezahnartigen Versteifungsrippen **19** auf. Die Versteifungsrippen 19 sind im gezeigten Beispiel mit Hilfe von nach außen über die Seitenwand 5 vorstehenden Stegen **20** (vgl. Fig. 3c) an den Behälter 2 angebunden. Die Stege 20 sind an das Rastprofil 16 angespritzt und daher nicht elastisch federnd ausgebildet. Entsprechend sind auch die Versteifungsrippen 19 über die Stege 20 starr an die Seitenwand 5 angebunden. Es versteht sich, dass die Stützstruktur 18 auch auf andere Weise ausgebildet sein kann.

Wie in Fig. 3b gut zu erkennen ist, weist der Deckelrand 9 an einem der Stirnseite 13 abgewandten und somit dem Garantieband 14 zugewandten Ende einen radial nach außen vorstehenden Abschnitt **9a** auf, an dem das Garantieband 14 (vgl. Fig. 2) lösbar befestigt ist. Der nach außen vorstehende Abschnitt 9a des Deckelrandes 9 erleichtert das Ergreifen des Deckels 3 für einen Bediener, der den Deckel 3 vom Behälter 2 abheben will.

Um das Anheben des Deckels 3 zu erleichtern, steht das Rastprofil 16 von der umlaufenden Seitenwand 5 weiter nach außen vor als der an dem Eingriffsbereich 8 des Randes 7 des Behälters 2 gebildete Rastrand 11. Dies ermöglicht das Vorsehen des nach außen vorstehenden Abschnitts 9a des Deckelrandes 9. Zusätzlich kann der Deckelrand 9 von seiner Oberseite bzw. vom Deckelspiegel bis zu seinem unteren Ende leicht konisch nach außen verlaufen, was das Abheben des Deckels 3 von dem Behälter 2 ebenfalls vereinfacht. Generell ist es vorteilhaft, wenn der Abstand zwischen dem Rastrand 11 und dem Rastprofil 16 entlang der umlaufenden Seitenwand 5 vergleichsweise groß ist, um die Hebelwirkung beim Anheben des Deckels 3 zu vergrößern.

Zusätzlich wird das Abheben des Deckels 3 dadurch erleichtert, dass das Rastprofil 16 eine Mehrzahl von Eingriffsmulden **21** aufweist, wie dies in **Fig. 4** zu erkennen ist, in welcher der Behälter 2 nach dem Abheben des Deckels 3 gezeigt ist. Der Bediener kann zum Abheben des Deckels 3 in die Eingriffsmulden 21 eingreifen und hierbei den Deckel 3, genauer gesagt den umlaufenden Deckelrand 9, an seinem unteren Ende ergreifen. Wie weiter oben beschrieben wurde, wird das Anheben des Deckels 3 durch den radial nach außen vorstehenden Abschnitt 9a des Deckelrandes 9 erleichtert. Auf das Vorsehen des vorstehenden Abschnitts 9a an dem Deckelrand 9 kann aber ggf. auch verzichtet werden.

Im gezeigten Beispiel sind die Eingriffsmulden 21 in gleichen Abständen in Umfangsrichtung angeordnet. Die Anzahl der Eingriffsmulden 21 hängt vom Durchmesser des Behälters 2 ab und kann beispielsweise bei mehr als zwanzig liegen. Bei dem in Fig. 4 dargestellten Rastprofil 16 wechseln sich Eingriffsmulden 21 mit Vorsprüngen **22** ab. Die Rastung des Garantiebandes 14 erfolgt an den Vorsprüngen 22, d.h. der umlaufende Rastrand 17 erstreckt sich in radialer Richtung nicht bis zum Scheitel einer jeweiligen Eingriffsmulde 21, wie in Fig. 2 gut zu erkennen ist. Dies vereinfacht das Aufprellen des Deckels 3 auf den Rand 7 des Behälters 3, da der Rastrand 17 des Garantiebandes 14 nur die Vorsprünge 22 des Rastprofils 16 überwinden muss, sowie das Abheben des Deckels 3 von dem Behälter 2. Bei dem in Fig. 4 gezeigten Behälter 2 ist das Rastprofil 16 als Wellenprofil ausgebildet, d.h. es wechseln sich konkave Eingriffsmulden 21 mit konvexen Vorsprüngen 22 ab. Dies hat den Vorteil, dass scharfe Kanten vermieden werden, an denen sich der Bediener beim Abnehmen des Deckels 3 verletzen könnte.

Der Behälter 2 weist an seinem Boden 4 eine umlaufende Bodenaufstandsrippe **23** auf (vgl. **Fig. 6**), die eine definierte Auflagefläche beim Abstellen des Behälters 2 bildet. Die Bodenaufstandsrippe 23 kann auch dazu verwendet werden, den Behälter 2 auf einem weiteren (nicht baugleichen) Behälter zu stapeln, der an Stelle des prellbaren Deckels 3 einen Schraubdeckel aufweist.

Die prellbaren Deckel 3 können übereinander gestapelt werden, wie dies in **Fig. 5** zu erkennen ist. Um dies zu ermöglichen, wird ein im Querschnitt U-förmiger, gegenüber dem planen Deckelspiegel 13 vorstehender Abschnitt genutzt, auf dessen ringförmig umlaufende Auflagefläche **24** ein weiterer Deckel aufgesetzt wird.

Die in Fig. 1 und Fig. 2 dargestellten, mit dem prellbaren Deckel 3 verschlossenen Behälter 2 können ebenfalls übereinander gestapelt werden, wie dies in Fig. 6 zu erkennen ist. Ein oberer Behälter 2 wird hierbei mit einem unteren Ende **25** der Seitenwand 5 auf die ringförmig umlaufende Auflagefläche 24 an der Stirnseite des vorstehenden Abschnitts des Deckels 3 eines unteren Behälters aufgesetzt. Der Boden 4 des oberen Behälters 2, an dem die Bodenaufstandsrippe 23 gebildet ist, steht hierbei nach unten über die Auflagefläche 24 des Deckels 3 über.

Bei den weiter oben beschriebenen Beispielen sind sowohl der Behälter 2 als auch der Deckel 3 aus Kunststoff gebildet, beispielsweise aus Polyethylen, Polypropylen, Polyamiden, PET oder Polyolefinen. Es versteht sich, dass auch andere Arten von Kunststoff für die Herstellung des Deckels 3 und des Behälters 2 verwendet werden können. Bevorzugt werden sowohl der Behälter 2, insbesondere in Form einer Weithals-Dose, als auch der Deckel 3 in einem Spritzgussverfahren hergestellt.

Auf die weiter oben beschriebene Weise wird ein an der umlaufenden Seitenwand 5 dicht anliegender Rast- und Öffnungsmechanismus mit Garantiefunktion realisiert, der es ermöglicht, den aufprellbaren Deckel 3 von dem Behälter 2 zu lösen, ohne dass zu diesem Zweck ein Hilfsmittel benötigt wird.

## Patentansprüche

1. Behälter (2), insbesondere bevorzugt aus Kunststoff hergestellte Weithals-Dose, umfassend:
einen Boden (4) und eine umlaufende Seitenwand (5), die im Bereich einer Öffnung (6) des Behälters (2) einen umlaufenden Rand (7) aufweist, an dem an der Außenseite (5a) der umlaufenden Seitenwand (5) ein Eingriffsbereich (8) zum rastenden Zusammenwirken mit einem Deckel (3) gebildet ist,
wobei an einer der Öffnung (6) abgewandten Seite des Randes (7) ein von der umlaufenden Seitenwand (5) nach außen vorstehendes,
bevorzugt umlaufendes Rastprofil (16) zum rastenden Zusammenwirken mit einem an dem Deckel (3) lösbar befestigten Garantieband (14) gebildet ist, und wobei das Rastprofil (16) eine Mehrzahl von Eingriffsmulden (21) zum erleichterten Abheben des Deckels (3) nach dem Lösen des Garantiebandes (14) aufweist,
**dadurch gekennzeichnet,**
**dass** das Rastprofil (16) ein Wellenprofil bildet, bei dem sich konkave Eingriffsmulden (21) mit konvexen Vorsprüngen (22) abwechseln.

2. Behälter nach Anspruch 1, bei dem die Eingriffsmulden (21) in Umfangsrichtung in gleichen Abständen angeordnet sind.

3. Behälter nach einem der vorhergehenden Ansprüche, bei dem das Rastprofil (16) von der Seitenwand (5) weiter nach außen vorsteht als ein an dem Eingriffsbereich (8) des Randes (7) gebildeter, bevorzugt umlaufender Rastrand (11).

4. Behälter nach einem der vorhergehenden Ansprüche, weiter umfassend: eine Stützstruktur (19) zum Versteifen des Rastprofils (16), die an einer der Öffnung (6) abgewandten Seite des Rastprofils (16) an der umlaufenden Seitenwand (5) gebildet ist.

5. Gebinde (1), umfassend:
einen Behälter (2) nach einem der vorhergehenden Ansprüche, sowie einen Deckel (3), der Deckel (3) umfassend:
einen umlaufenden Deckelrand (9) mit einem Eingriffsbereich (10) zum rastenden Zusammenwirken mit dem Eingriffsbereich (8) am Rand (7) des Behälters (2), sowie ein lösbar mit dem Deckelrand (9) verbundenes Garantieband (14) zum rastenden Zusammenwirken mit dem Rastprofil (16) an der umlaufenden Seitenwand (5) des Behälters (2).

6. Gebinde nach Anspruch 5, bei dem der Deckelrand (9) an einer dem Garantieband (14) zugewandten Seite einen nach außen vorstehenden Abschnitt (9a) aufweist, an dem das Garantieband (14) lösbar befestigt ist.

7. Gebinde nach Anspruch 5 oder 6, bei dem das Garantieband (14) zum rastenden Zusammenwirken mit dem Rastprofil (16) des Behälters (3) einen nach innen überstehenden, umlaufenden Rastrand (17) aufweist.

8. Gebinde nach einem der Ansprüche 5 bis 7, bei dem das Garantieband (14) mindestens eine Abreißlasche (15a, 15b) zum Lösen des Garantiebands (14) von dem Deckelrand (9) aufweist.

9. Gebinde (1) nach einem der Ansprüche 5 bis 8, bei dem das Material des Behälters (2) und/oder des Deckels (3) Polyethylen, Polypropylen, Polyamide, PET oder Polyolefine sind.

## Claims

1. A container (2), in particular wide-mouth can preferably produced from plastic, comprising:
a bottom (4) and a circumferential side wall (5), which in the region of an opening (6) of the container (2) comprises a circumferential rim (7), on which on the outer side (5a) of the circumferential side wall (5), an engagement region (8) for the snap-on interaction with a lid (3) is formed,
wherein on a side of the rim (7) facing away from the opening (6), a preferably circumferential snap-on profile (16) projecting from the circumferential side wall (5) to the outside, for the snap-on interaction with a guarantee strip (14) releasably fastened to the lid (3) is formed, and wherein the snap-on profile (16) comprises a plurality of gripping recesses (21) for the facilitated lifting of the lid (3) following the tearing-out of the guarantee strip (14),
**characterized**
**in that** the snap-on profile (16) forms a wave profile, in which concave gripping recesses (21) alternate with convex projections (22).

2. The container according to Claim 1, in which the gripping recesses (21) are arranged at same intervals in the circumferential direction.

3. The container according to any one of the preceding claims, in which the snap-on profile (16) projects from the side wall (5) further to the outside than a preferably circumferential snap-on rim (11) formed on the engagement region (8) of the rim (7).

4. The container according to any one of the preceding claims, further comprising: a support structure (19) for stiffening the snap-on profile (16), which on a side of the snap-on profile (16) facing away from the opening (6) is formed on the circumferential side wall (5).

5. A container unit (1), comprising:
a container (2) according to any one of the preceding claims, and a lid (3), the lid (3) comprising:
a circumferential lid rim (9) with an engagement region (10) for the snap-on interaction with the engagement region (8) on the rim (7) of the container (2), and a guarantee strip (14) releasably connected to the lid rim (9) for the snap-on interaction with the snap-on profile (16) on the circumferential side wall (5) of the container (2).

6. The container unit according to Claim 5, in which the lid rim (9), on a side facing the guarantee strip (14), comprises a section (9a) projecting to the outside, on which the guarantee strip (14) is releasably fastened.

7. The container unit according to Claim 5 or 6, in which the guarantee strip (14), for the snap-on interaction with the snap-on profile (16) of the container (3), comprises a circumferential snap-on rim (17) projecting towards the outside.

8. The container unit according to any one of the Claims 5 to 7, in which the guarantee strip (14) comprises at least one tearing tab (15a, 15b) for tearing-out the guarantee strip (14) from the lid rim (9).

9. The container unit (1) according to any one of the Claims 5 to 8, in which the material of the container (2) and/or of the lid (3) is polyethylene, polypropylene, polyamide, PET or polyolefin.

## Revendications

1. Récipient (2), en particulier boîte à col large, de préférence fabriquée en matière plastique, comprenant :
un fond (4) et une paroi latérale périphérique (5) dotée, dans la région d'une ouverture (6) dudit récipient (2), d'un bord périphérique (7) sur lequel une zone (8) de venue en prise est formée, au niveau de la face extérieure (5a) de ladite paroi latérale périphérique (5), en vue de coopérer par encliquetage avec un couvercle (3),
sachant qu'un profil de crantage (16) préférentiellement périphérique, en saillie vers l'extérieur au-delà de la paroi latérale périphérique (5), est formé au niveau d'un côté du bord (7) qui pointe à l'opposé de l'ouverture (6) en vue de coopérer, par encliquetage, avec une bande de garantie (14) fixée audit couvercle (3) de manière libérable, et sachant que ledit profil de crantage (16) est muni d'une pluralité d'augettes de préhension (21) conçues pour faciliter le soulèvement dudit couvercle (3) après la dissociation de ladite bande de garantie (14),
**caractérisé par le fait**
**que** le profil de crantage (16) forme un profil ondulé dans lequel des augettes concaves de préhension (21) alternent avec des protubérances convexes (22).

2. Récipient selon la revendication 1, dans lequel les augettes de préhension (21) sont situées à des distances identiques dans la direction du pourtour.

3. Récipient selon l'une des revendications précédentes, dans lequel le profil de crantage (16) fait davantage saillie vers l'extérieur, au-delà de la paroi latérale (5), qu'un rebord de crantage (11) préférentiellement périphérique, formé au niveau de la zone (8) de venue en prise du bord (7).

4. Récipient selon l'une des revendications précédentes, comprenant en outre : une structure d'appui (19) conçue pour rigidifier le profil de crantage (16) et formée, sur la paroi latérale périphérique (5), au niveau d'un côté dudit profil de crantage (16) qui pointe à l'opposé de l'ouverture (6).

5. Ensemble combiné (1) incluant :
un récipient (2) conforme à l'une des revendications précédentes, ainsi qu'un couvercle (3), lequel couvercle (3) comprend :
un rebord périphérique (9) muni d'une zone (10) de venue en prise conçue pour coopérer, par encliquetage, avec la zone (8) de venue en prise située sur le bord (7) du récipient (2), ainsi qu'une bande de garantie (14) reliée de manière libérable audit rebord (9) du couvercle en vue de coopérer, par encliquetage, avec le profil de crantage (16) sur la paroi latérale périphérique (5) dudit récipient (2).

6. Ensemble combiné selon la revendication 5, dans lequel le rebord (9) du couvercle comporte, sur un côté pointant vers la bande de garantie (14), un tronçon (9a) qui fait saillie vers l'extérieur et auquel ladite bande de garantie (14) est fixée de manière libérable.

7. Ensemble combiné selon la revendication 5 ou 6, dans lequel la bande de garantie (14) est nantie, en vue de coopérer par encliquetage avec le profil de crantage (16) du récipient (2), d'un rebord périphérique de crantage (17) en débordement vers l'intérieur.

8. Ensemble combiné selon l'une des revendications 5 à 7, dans lequel la bande de garantie (14) est dotée d'au moins une languette d'arrachage (15a, 15b), en vue de dissocier ladite bande de garantie (14) d'avec le rebord (9) du couvercle.

9. Ensemble combiné (1) selon l'une des revendications 5 à 8, dans lequel le matériau du récipient (2) et/ou du couvercle (3) est du polyéthylène, du polypropylène, des polyamides, du PET ou des polyoléfines.
